# EUROPÄISCHE PATENTSCHRIFT

(11) **EP 1 151 780 B1**
(45) Veröffentlichungstag und Bekanntmachung des Hinweises auf die Patenterteilung: **14.05.2003**
(21) Anmeldenummer: 01107054.7
(22) Anmeldetag: 21.03.2001
(51) Int. Cl.: A63H 33/04, A63H 33/14, B26B 29/06

(54) **Trennvorrichtung für einen aus einem festen Schaum bestehenden Spielbaustein**
Apparatus for separating a toy building block made of solid foam
Appareil de séparation d'un bloc de jeu de construction composé de mousse solide

(30) Priorität: 06.04.2000 DE 20006225 U; 12.05.2000 DE 20008577 U
(43) Veröffentlichungstag der Anmeldung: 07.11.2001
(73) Patentinhaber: Artur Fischer TIP GmbH & Co. KG, 72178 Waldachtal (DE)
(72) Erfinder: Fischer, Artur, Senator E.h.Prof.Dr.phil.h.c.Dr., 72178 Waldachtal (DE)

(56) Entgegenhaltungen:
- DE-A- 19 741 072
- DE-A- 19 750 247
- US-A- 4 195 827
- US-A- 4 580 343
- US-A- 5 499 578

## Beschreibung

Die Erfindung betrifft eine Trennvorrichtung für einen aus einem festen Schaum bestehenden Spielbaustein mit den Merkmalen des Oberbegriffs des Anspruch 1 oder des Anspruchs 5.

Ein derartiger Spielbaustein ist offenbart in der DE 197 03 038. Der bekannte Spielbaustein ist aus Stärke oder einem stärkehaltigen Material durch Spritzgießen, Extrudieren oder Strangpressen geformt und aufgeschäumt. Der bekannte Spielbaustein weist näherungsweise eine zylindrische Form auf, er ist durch Befeuchten selbstklebend und dadurch mit weiteren Spielbausteinen verbindbar.

Aus der DE 197 50 247 A ist eine Trennvorrichtung zum Trennen von Schaumkunststoffblöcken insbesondere Hartschaumplatten bekannt Die Trennvorrichtung weist eine im Querschnitt L-förmige Platte mit einem Längsschlitz in einem größeren der beiden Schenkel des "L" als Führung für ein Trennwerkzeug wie bspw. ein Messer auf.

Aus der US-A-4 580 343 ist eine Trennvorrichtung für Obst bekannt. Die Trennvorrichtung weist eine trichterförmige Aufnahme zum Einlegen eines Obststücks auf, die mit achsparallelen Schlitzen versehen ist Die Schlitze bilden Führungen für bspw. ein Messer zum Zerteilen des Obststücks. Durch die Trichterform der Aufnahme ist eine Anpassung an unterschiedlich große Obststücke gegeben. Die bekannte Trennvorrichtung eignet sich für näherungsweise kugelförmiges Obst, zum Trennen länglichen bspw. zylindrischen Materials eignet sich die bekannte Trennvorrichtung nicht, da sich solches Material in der trichterförmigen Aufnahme schrägstellen würde.

Aus der US-A-5 499 578 ist eine Trennvorrichtung zum Schneiden von Wurst in Scheiben bekannt. Die bekannte Trennvorrichtung ist klotzförmig mit einem Durchgangsloch als Aufnahme zum Einlegen einer Wurst und mit einer Anzahl von Schlitzen, die das Durchgangsloch quer durchsetzen, ausgebildet. Der Klotz ist in einer Axialebene zum Durchgangsloch geteilt, die beiden Hälften des Klotzes sind zum Einlegen und Entnehmen der Wurst und zum Reinigen der Trennvorrichtung schwenkbar miteinander verbunden. Mit dieser bekannten Trennvorrichtung ist ein Trennen in Längsrichtung nicht möglich.

Aus der US-A-4 195 827 ist eine Trennvorrichtung für Rohre bekannt. Die Trennvorrichtung weist eine Rinne auf, die eine Aufnahme zum Einlegen eines zu durchtrennenden Rohres bildet. Die Rinne ist in Längsrichtung in zwei Halbrinnegeteilt, die schwenkbar miteinander verbunden sind. An einem Stimende sind an jeder Halbrinne zwei in Stirnansicht J-förmige Bleche angebracht, die einen Schlitz als Querführung für eine Säge zum Durchtrennen eines in die die Aufnahme bildende Rinne eingelegten Rohres bilden.

Aus der DE 197 41 072 A ist eine Vorrichtung zum Anbringen eines axialen oder radialen Lochs in einem zylindrischen, aus einem festen Schaum bestehenden Spielbaustein bekannt. Die Vorrichtung weist eine rohrförmige Aufnahme zum Einlegen des Spielbausteins und einen koaxial verschiebbar geführten Stift zum Durchstoßen eines in die Aufnahme eingelegten Spielbausteins auf.

Der Erfindung liegt die Aufgabe zugrunde, eine Trennvorrichtung zum Trennen eines aus einem festen Schaum bestehenden Spielbausteins in einer Quer- und in mindestens einer Längsrichtung vorzuschlagen.

Diese Aufgabe wird erfindungsgemäß durch die Merkmale des Anspruchs 1 oder 5 gelöst.

Die erfindungsgemäße Trennvorrichtung mit den Merkmalen des Anspruchs 1 weist eine rohrförmige Aufnahme zum Einlegen eines zu durchtrennenden Spielbausteins sowie mindestens einen in einer Längsrichtung verlaufenden Schlitz als Führung zum Trennen eines in der Aufnahme einliegenden Spielbausteins in einer Längsebene auf. Als Führung zum Quertrennen dient insbesondere ein Stirnrand der rohrförmigen Aufnahme, an dem sich ein Messer oder dgl. Trennwerkzeug entlangbewegen lässt. Die Erfindung ermöglich es, einen in der Aufnahme einliegenden Spielbaustein mit hoher Genauigkeit in einer oder mehreren Längsebenen und/oder in einer Querebene in Teile zu trennen.

Des weiteren weist die Aufnahme der erfindungsgemäßen Trennvorrichtung einen Anschlag auf, der eine Einstecktiefe eines Spielbausteins in die Aufnahme begrenzt, wobei die in Längsrichtung verlaufenden Schlitze über die Aufnahme hinweg verlaufen. Dadurch wird sichergestellt, dass sich ein in der Aufnahme einliegender Spielbaustein in Längsrichtung vollständig durchtrennen lässt, auch wenn ein zum Trennen verwendetes Messer oder sonstiges Trennwerkzeug durch die sich verengenden Schlitze bereits vor dem Ende der Schlitze gebremst und angehalten wird.

Die rohrförmigen Aufnahme kann für zylindrische Spielbausteine rund und für im Querschnitt eckige Spielbausteine mehreckig, in letzterem Fall insbesondere rechteckig oder quadratisch sein. Insbesondere weist die Aufnahme ein Untermaß zum Spielbaustein auf, so dass der Spielbaustein klemmend in der Aufnahme einliegt und sich nicht von selbst in ihr verschiebt. Zugleich ist das Untermaß so gewählt, dass sich der Spielbaustein problemlos in die Aufnahme schieben und aus ihr entnehmen lässt. Die rohrförmig ausgebildete Aufnahme hat den Vorteil, dass sie einen eingelegten Spielbaustein beim Trennen zuverlässig in der vorgesehenen Lage hält, was Voraussetzung für ein winkelgenaues Trennen ist. Weiterer Vorteil der rohrförmigen Aufnahme ist, jedenfalls wenn die Aufnahme ein Untermaß zum Spielbaustein aufweist, dass sie den Spielbaustein kalibriert, d. h. Spielbausteine mit herstellungsbedingt unterschiedlichen Querabmessungen auf näherungsweise denselben Durchmesser bzw. dieselben Querabmessungen bringt, und dass sie herstellungsbedingt krumme Spielbausteine gerade richtet. Zum Kalibrieren und Geraderichten kann es vorteilhaft oder erforderlich sein, den Spielbaustein anzufeuchten. Des weiteren lässt sich mit einer rohrförmigen Aufnahme der Querschnitt des Spielbausteins formen, so kann beispielsweise ein zylindrischer Spielbaustein durch Einschieben in eine rohrförmige Aufnahme rechteckigen oder quadratischen Querschnitts zu einer rechteckigen oder quadratischen Querschnittsform umgeformt werden, wozu es erforderlich sein kann, den Spielbaustein anzufeuchten.

Durch den Schlitz lässt sich ein in der Aufnahme einliegender Spielbaustein mit Hilfe beispielsweise eines Holzstabs oder eines Kugelschreibers aus der Aufnahme herausschieben. Außerdem ermöglicht der Schlitz ein millimeterweises Trennen des Spielbausteins in Scheiben.

Eine Weiterbildung der Erfindung weist mehrere in Längsrichtung verlaufende Schlitze auf. Die Schlitze sind vorzugsweise paarweise angeordnet, wobei die beiden Schlitze eines Paares in einer Mittellängsebene und/oder einer dazu parallelen Ebene der Aufnahme angeordnet sind. Sind mehrere Paare von Schlitzen vorhanden, können diese in einander in einem rechten oder einem sonstigen Winkel kreuzenden Ebenen und/oder in zueinander parallelen Ebenen angeordnet sein. Die paarweise in Ebenen angeordneten Schlitze erlauben ein Trennen eines in der Aufnahme einliegenden Spielbaustein in dessen Mittellängeebene und/oder einer sonstigen Längsebene. Außerdem lässt sich ein in der Aufnahme einliegender Spielbaustein durch Trennen in mehreren zueinander parallelen und/oder einander kreuzenden Längsebenen und in Querebenen in kleine Teile trennen, die nach Anfeuchten der erhaltenen kleinen Teile zum Modellieren von beispielsweise einer Modelllandschaft verwendet werden können. Durch das Vorsehen mehrerer in Längsrichtung verlaufender Schlitze wird die rohrförmige Aufnahme zu einer Art Spannzange ausgebildet, die zwischen den Schlitzen verbleibenden Segmente der Aufnahme lassen sich von Hand zusammendrücken, so dass ein in der Aufnahme einliegender Spielbaustein festgeklemmt wird.

Bei einer Weiterbildung der Erfindung verengen sich die Schlitze zu ihren geschlossenen Enden hin. Durch die Verengung der Schlitze wird ein in den Schlitzen zum Trennen eines in der Aufnahme einliegenden Spielbausteins geführtes Messer oder sonstiges Trennwerkzeug gebremst und angehalten, bevor es mit seiner Schneide am Ende des Schlitzes aufsitzt. Dadurch wird ein Abstumpfen des Messers vermieden.

Bei einer alternativen Ausgestaltung der Erfindung mit den Merkmalen des Anspruchs 5 ist die Aufnahme zum Einlegen des Spielbausteins gabelartig ausgebildet, wobei "Zinken" der Aufnahme voneinander beabstandete Aufnahmeelemente bilden, zwischen die der Spielbaustein einlegbar ist. Einander zugewandte Flächen der Aufnahmeelemente sind hohlgeformt, so dass ein einliegender Spielbaustein im Wesentlichen linienförmig an zwei gedachten Linien jedes Aufnahmeelements, insbesondere an Rändern der Aufnahmeelemente, anliegt. Die hohlgeformten, einander zugewandten Flächen der Aufnahmeelemente bewirken eine genaue Ausrichtung eines eingelegten, zylindrischen Spielbausteins in Längsrichtung zu den Aufnahmeelementen durch die Anlage des Spielbausteins mit seinem Umfang an zwei gedachten Linien an jedem Aufnahmeelement. Auch im Querschnitt eckige Spielbausteine werden in einer derartigen Aufnahme genau in Längsrichtung zu den Aufnahmeelementen ausgerichtet, wenn die Spielbausteine mit ihren Längskanten in den hohlgeformten, einander zugewandten Flächen der Aufnahmeelemente einliegen.

Um ein Loch positioniert in einem Spielbaustein anbringen zu können, weist die Trennvorrichtung bei einer Ausgestaltung der Erfindung ein Loch auf, durch das beispielsweise mittels eines Holzstabes oder einer Kugelschreibermine ein Loch immer an derselben Stelle eines Spielbausteins anbringbar ist. Vorzugsweise ist das Loch an einer Stirnseite der Aufnahme und insbesondere zentrisch angeordnet, um das Loch in der Längsmittelachse des Spielbausteins anbringen zu können.

Die Erfindung wird nachfolgend anhand in der Zeichnung dargestellter Ausführungsbeispiele näher erläutert. Es zeigen:
- Figur 1: eine erste, erfindungsgemäße Trennvorrichtung in perspektivischer Darstellung;
- Figur 2: ein zweites Ausführungsbeispiel einer erfindungsgemäßen Trennvorrichtung in perspektivischer Darstellung; und
- Figur 3: ein drittes Ausführungsbeispiel einer erfindungsgemäßen Trennvorrichtung im Achsschnitt.

Die in Figur 1 dargestellte, erfindungsgemäße Trennvorrichtung 10 ist zum Trennen eines näherungsweise zylinderförmigen, aus einem festen Schaum bestehenden Spielbaustein 12 in einer Quer- oder Radialebene vorgesehen. Der Spielbaustein 12 ist in der Zeichnung mit Strichlinien angedeutet. Die Trennvorrichtung 10 weist ein zylinderförmiges Rohr auf, das eine Aufnahme 14 zum Einlegen oder Einstecken des Spielbausteins 12 bildet. Die Aufnahme 14 hat geringes Untermaß in Bezug auf den Spielbaustein 12, so dass der Spielbaustein 12 klemmend in der Aufnahme 14 gehalten ist und sich problemlos in die Aufnahme 14 schieben und auch wieder aus ihr entnehmen lässt. Die als Rohr ausgebildete Aufnahme 14 kalibriert den Spielbaustein 12 beim Einschieben im Durchmesser und richtet den Spielbaustein 12 gerade.

Die als Rohr ausgebildete Aufnahme 14 weist ein offenes und ein geschlossenes Ende auf. Ein Stirnrand am offenen Ende der Aufnahme 14 bildet eine Führung 16, an der entlang ein in die Aufnahme 14 eingeschobener Spielbaustein 12 exakt in einer radialen Ebene beispielsweise mittels eines nicht dargestellten Messers abgetrennt werden kann.

Die Aufnahme 14 weist einen Längsschlitz 18 auf, der an der offenen Seite der Aufnahme 14 offen ausläuft. Durch den Längsschlitz 18 lässt sich der in die Aufnahme 14 eingeschobene Spielbaustein 12 nach dem Trennen mittels eines Holzstabs oder eines Kugelschreibers (nicht dargestellt) aus der Aufnahme 14 herausschieben. Auch erlaubt es der Längsschlitz 18, den Spielbaustein 12 millimeterweise in Scheiben zu trennen.

An einer Stelle ihres Umfangs weist die Aufnahme 14 einen kastenförmigen Fuß 20 zum Abstellen der Trennvorrichtung 10 auf.

Auf der geschlossenen Stirnseite der Aufnahme 14 ist koaxial zur Aufnahme 14 ein Rohr als Führung 22 angeordnet. Durch die Führung 22 lässt sich ein nicht dargestellter Holzstab oder eine Kugelschreibermine koaxial in die Aufnahme 14 schieben und auf diese Weise ein in der Aufnahme 14 einliegender Spielbaustein 12 koaxial durchbohren.

Die Trennvorrichtung 10 besteht aus Kunststoff.

Die in Figur 2 dargestellte, ebenfalls mit 10 bezeichnete, erfindungsgemäße Trennvorrichtung besteht ebenfalls aus Kunststoff. Sie dient zum Trennen eines aus einem festen Schaum bestehenden, mit Strichlinien angedeutet dargestellten Spielbausteins 12 in einer Längsebene. Die Trennvorrichtung 10 aus Figur 2 weist eine gabelartige Aufnahme 14 für den Spielbaustein 12 auf, wobei zwei voneinander beabstandete "Zinken" der Aufnahme 14 Aufnahmeelemente 24 bilden, zwischen die der Spielbaustein 12 einlegbar ist. Einander zugewandte Flächen 26 der Aufnahmeelemente 24 sind in einer Querrichtung zu den Aufnahmeelementen 24 hohlgeformt. Ein Krümmungsradius der einander zugewandten Flächen 26 der Aufnahmeelemente 24 ist kleiner als ein Radius des Spielbausteins 12, so dass der Spielbaustein 12 linienförmig an zwei Kanten 28 an jedem Aufnahmeelement 24 am Übergang der einander zugewandten Flächen 26 zu benachbarten Flächen 30 der Aufnahmeelemente 24 anliegt. Auf diese Weise wird mit guter Genauigkeit eine zu den Aufnahmeelementen 24 parallele Position des in der Aufnahme 14 einliegenden Spielbausteins 12 erreicht. Die an die einander zugewandten Flächen 26 der Aufnahmeelemente 24 angrenzenden Flächen 30 bilden eine Führung 16, entlang der der Spielbausteine 12 in einer Längsebene mittels beispielsweise eines Messer in zwei Teile getrennt werden kann.

An einem geschlossenen Ende der gabelartigen Aufnahme 14 weist die Trennvorrichtung 10 eine querstehende Fußplatte 32 auf. Im geschlossenen Ende der Aufnahme 14 weist die Trennvorrichtung 10 ein Loch auf, das parallel zu und in der Mitte der beiden Aufnahmeelemente 24 angeordnet ist. Das Loch verläuft also koaxial zu einem in die Aufnahme 14 eingelegten Spielbaustein 12. Das Loch bildet eine Führung 22 für einen nicht dargestellten Holzstab, Kugelschreibermine oder dgl. zum koaxialen Durchbohren des Spielbausteins 12.

Einander abgewandte Außenflächen der Aufnahmeelemente 24 sind mit einer Riffelung 34 zum Greifen der Trennvorrichtung 10 und eventuellen elastischen Zusammendrücken der beiden Aufnahmeelemente 24 ausgebildet, um den in der Aufnahme 14 einliegenden Spielbaustein 12 beim Trennen sicher gegen Verschieben zu halten.

Das in Figur 3 dargestellte, erfindungsgemäße Trennvorrichtung 10 besteht ebenfalls aus Kunststoff und ist zum Trennen eines aus einem festen Schaum bestehenden, näherungsweise zylinderförmigen, in Figur 3 nicht dargestellten Spielbausteins in Längs- und Querebenen vorgesehen. Die Trennvorrichtung 10 ist rohrförmig ausgebildet und weist eine Querwand 36 in ihrem Mittelbereich auf. Auf einer Seite der Querwand 36 bildet die rohrförmige Trennvorrichtung 10 eine Aufnahme 14 für den nicht dargestellten Spielbaustein. In Figur 3 befindet sich die Aufnahme 14 auf der linken Seite. Im Bereich der Aufnahme 14 ist die rohrförmige Trennvorrichtung 10 mit drei Paaren von Längsschlitzen 18 versehen, wobei die beiden Längsschlitze 18 eines Paares jeweils in einer Ebene angeordnet sind. Ein Paar der Längsschlitze 18 ist in einer Mittellängsebene der Trennvorrichtung 10 angeordnet. Diese beiden Längsschlitze 18 befinden sich in Figur 3 in der Schnittebene. Die beiden anderen Paare von Längsschlitzen 18 sind in zu der Mittellängsebene senkrechten Ebenen parallel und mit Abstand voneinander angeordnet. Diese Paare von Längsschlitzen 18 befinden sich in Figur 3 in zur Zeichenebene senkrechten Ebenen. Die Längsschlitze 18 erlauben ein Trennen eines in der Aufnahme 14 einliegenden Spielbausteins in dessen Mittellängsebene und/oder in zwei dazu senkrechten, voneinander beabstandeten Ebenen. Ein Stimrand 16 der Trennvorrichtung 10 bildet eine Führung zum Trennen eines in der Aufnahme 14 einliegenden Spielbausteins in einer Querebene.

Die Längsschlitze 18 verengen sich in einem Endbereich 38 an ihren geschlossenen Enden. Dadurch wird verhindert, dass ein zum Trennen eines in der Aufnahmebohrung 14 einliegenden Spielbausteins verwendetes, nicht dargestelltes Messer mit seiner Schneide am Ende der Schlitze 18 aufsitzt und dadurch abstumpft. Die Längsschlitze 18 reichen mit ihren sich verengenden Enden bis in die Querwand 36 der Trennvorrichtung 10 hinein, so dass ein in die Längsschlitze 18 eingeführtes Messer auch nicht an der Querwand 36 aufsitzt. Eine der Aufnahme 14 zugewandte Fläche der Querwand 36 bildet einen Anschlag 40 für einen in der Aufnahme 14 einliegenden Spielbaustein, über den die Längsschlitze 18 hinweg verlaufen. Der Anschlag 40 stellt sicher, dass ein in der Aufnahme 14 einliegender Spielbaustein vollständig in einer oder mehreren Längsebenen durchtrennbar ist.

Die Längsschlitze 18 trennen eine Wandung der rohrförmigen Trennvorrichtung 10 im Bereich der Aufnahme 14 für den Spielbaustein in Wandsegmente, wodurch die Aufnahme 14 zu einer Art Spannzange ausgebildet ist. Durch Zusammendrücken der Trennvorrichtung 10 im Bereich der Aufnahme 14 lässt sich ein einliegender Spielbaustein in der Aufnahme 14 festklemmen.

Auf einer der Aufnahme 14 abgewandten Seite der Querwand 36 weist die Trennvorrichtung 10 ein mit der Querwand 36 einstückiges Rohr auf, das eine Axialführung 22 bildet. Ein das Rohr durchsetzendes Loch ist auch die Querwand 36 durchsetzend ausgebildet. Das die Axialführung 22 bildende Rohr ermöglicht ein koaxiales Durchbohren eines in der Aufnahme 14 einliegenden Spielbausteins mit Hilfe eines nicht dargestellten Holzstabes oder einer nicht dargestellten Kugelschreibermine.

## Patentansprüche

1. Trennvorrichtung für einen aus einem festen Schaum bestehenden Spielbaustein, mit einer Aufnahme (14) zum Einlegen eines zu durchtrennenden Spielbausteins (12) und mit mindestens einem in einer Längsrichtung verlaufenden Schlitz (18) als Führung (16) zum Trennen eines in der Aufnahme (14) einliegenden Spielbausteins (12) in einer Längsebene, **dadurch gekennzeichnet, dass** die Trennvorrichtung (10) eine rohrförmige Aufnahme (14) aufweist, dass die Trennvorrichtung (10) eine Führung (16) zum Trennen eines in der Aufnahme (14) einliegenden Spielbausteins (12) in einer Querebene aufweist, dass die Aufnahme (14) einen Anschlag (40) für einen in ihr einliegenden Spielbaustein (12) aufweist, und dass der in Längsrichtung verlaufende mindestens eine Schlitz (18) sich über den Anschlag (40) hinweg erstreckt.

2. Trennvorrichtung nach Anspruch 1, **dadurch gekennzeichnet, dass** die Aufnahme (14) mehrere in Längsrichtung verlaufende Schlitze (18) aufweist.

3. Trennvorrichtung nach Anspruch 1, **dadurch gekennzeichnet, dass** der Schlitz (18) sich an einem geschlossenen Ende verengt.

4. Trennvorrichtung nach Anspruch 3, **dadurch gekennzeichnet, dass** die Aufnahme (14) ein oder mehrere Paare von Schlitzen (18) aufweist, wobei die beiden Schlitze (18) eines Paares in einer Mittellängsebene oder einer dazu parallelen Ebene der Aufnahme (14) angeordnet sind.

5. Trennvorrichtung für einen aus einem festen Schaum bestehenden Spielbaustein, mit einer Aufnähme (14) zum Einlegen eines zu durchtrennenden Spielbausteins (12), wobei die Aufnahme (14) zwei einander zugewandte hohlgeformte Flächen (26) aufweist, an denen ein eingelegter Spielbaustein (12) linienförmig an zwei gedachten Linien (28) an jeder der beiden Flächen (26) anliegt, **dadurch gekennzeichnet, dass** die Aufnahme (14) gabelartig mit zwei voneinander beabstandeten Aufnahmeelementen (24) ausgebildet ist, deren einander zugewandte Flächen (26) die beiden hohlgeformten Flächen (26) bilden, an denen ein eingelegter Spielbaustein (12) linienförmig an zwei gedachten Linien (28) an jeder der beiden Flächen (26) anliegt.

6. Trennvorrichtung nach einem der Ansprüche 1 oder 5, **dadurch gekennzeichnet, dass** die Aufnahme (14) ein Loch zum Positionieren eines Bohrmittels aufweist.

7. Trennvorrichtung nach Anspruch 6, **dadurch gekennzeichnet, dass** das Loch an einer gedachten Längsmittelachse der Trennvorrichtung (10) angeordnet ist.

8. Trennvorrichtung nach Anspruch 6, **dadurch gekennzeichnet, dass** die Trennvorrichtung (10) eine zu dem Loch führende Führung (22) für das Bohrmittel aufweist.

## Claims

1. Separating device for a toy component made from a rigid foam, having a holder (14) for inserting a toy component (12) to be cut through and having at least one slot (18) extending in a longitudinal direction as a guideway (16) for separation, in a longitudinal plane, of a toy component (12) located in the holder (14), **characterised in that** the separating device (10) has a tubular holder (14); the separating device (10) has a guideway (16) for separation, in a transverse plane, of a toy component (12) located in the holder (14); the holder (14) has a stop (40) for a toy component (12) located in the holder; and the at least one slot (18) extending in a longitudinal direction extends further beyond the stop (40).

2. Separating device according to claim 1, **characterised in that** the holder (14) has a plurality of slots (18) extending in a longitudinal direction.

3. Separating device according to claim 1, **characterised in that** the slot (18) becomes narrower at a closed end.

4. Separating device according to claim 3, **characterised in that** the holder (14) has one or more pairs of slots (18), the two slots (18) of a pair being arranged in a central longitudinal plane of the holder (14) or in a plane parallel thereto.

5. Separating device for a toy component made from a rigid foam, having a holder (14) for inserting a toy component (12) to be cut through, the holder (14) having two concavely shaped surfaces (26) facing one another, against which an inserted toy component (12) lies with linear contact against two notional lines (28) on each of the two surfaces (26), **characterised in that** the holder (14) is of fork-like construction having two holding elements (24) spaced apart from one another, whose surfaces (26) facing one another form the two concavely shaped surfaces (26), against which an inserted toy component (12) lies with linear contact against two notional lines (28) on each of the two surfaces (26).

6. Separating device according to one of claims 1 or 5, **characterised in that** the holder (14) has a hole for positioning a boring means.

7. Separating device according to claim 6, **characterised in that** the hole is arranged at a notional longitudinal central axis of the separating device (10).

8. Separating device according to claim 6, **characterised in that** the separating device (10) has a guideway (22) leading to the hole for the boring means.

## Revendications

1. Dispositif de débitage pour un bloc de jeu de construction composé de mousse solide, comprenant un réceptacle (14) destiné à recevoir un bloc de jeu de construction (12) à débiter et au moins une fente (18) s'étendant dans la direction longitudinale, qui fait office de guide (16) pour débiter dans un plan longitudinal un bloc de jeu de construction (12) logé dans le réceptacle (14), **caractérisé en ce que** le dispositif de débitage (10) présente un réceptacle tubulaire (14), **en ce que** le dispositif de débitage (10) comporte un guide (16) pour débiter dans un plan transversal un bloc de jeu de construction (12) logé dans le réceptacle (14), **en ce que** le réceptacle (14) présente une butée (40) pour un bloc de jeu de construction (12) qu'il renferme, et **en ce qu'**au moins l'unique fente (18) s'étendant longitudinalement s'étend au-delà de la butée (40).

2. Dispositif de débitage selon la revendication 1, **caractérisé en ce que** le réceptacle (14) comporte plusieurs fentes (18) s'étendant longitudinalement.

3. Dispositif de débitage selon la revendication 1, **caractérisé en ce que** la fente (18) se rétrécit à une extrémité fermée.

4. Dispositif de débitage selon la revendication 3, **caractérisé en ce que** le réceptacle (14) présente une ou plusieurs paires de fentes (18), les deux fentes (18) qui constituent une paire étant disposées dans un plan médian longitudinal ou dans un plan du réceptacle (14) parallèle au précédent.

5. Dispositif de débitage pour un bloc de jeu de construction composé de mousse solide, comprenant un réceptacle (14) destiné à recevoir un bloc de jeu de construction (12) à débiter, le réceptacle (14) présentant deux surfaces moulées en creux se faisant face (26) contre chacune desquelles un bloc de jeu de construction (12) qui y est mis en place est appliqué de façon linéaire le long de deux lignes imaginaires (28), **caractérisé en ce que** le réceptacle (14) est réalisé en forme de fourche dotée de deux éléments de réception (24) espacés l'un de l'autre dont les surfaces (26) se faisant face constituent les deux surfaces moulées en creux (26) contre chacune desquelles un bloc de jeu de construction (12) qui y est mis en place est appliqué de façon linéaire le long de deux lignes imaginaires (28).

6. Dispositif de débitage selon la revendication 1 ou 5, **caractérisé en ce que** le réceptacle (14) présente un trou pour positionner un moyen de perçage.

7. Dispositif de débitage selon la revendication 6, **caractérisé en ce que** le trou est situé sur un axe médian longitudinal imaginaire du dispositif de débitage (10).

8. Dispositif de débitage selon la revendication 6, **caractérisé en ce que** le dispositif de débitage (10) présente un guide (22) pour le moyen de perçage, qui mène au trou.
